# EUROPÄISCHE PATENTSCHRIFT

(11) **EP 1 167 767 B1**
(45) Veröffentlichungstag und Bekanntmachung des Hinweises auf die Patenterteilung: **14.06.2006**
(21) Anmeldenummer: 00113614.2
(22) Anmeldetag: 28.06.2000
(51) Int. Cl.: F04B 43/113, F04B 49/06

(54) **Regelung der Fluidströmung in einer peristaltischen Pumpe**
Flow control for a peristaltic pump
Régulation du débit d'une pompe péristaltique

(43) Veröffentlichungstag der Anmeldung: 02.01.2002
(62) Teilanmeldung aus: 05025638.7
(73) Patentinhaber: ENDRESS + HAUSER WETZER GmbH + Co. KG, 87481 Nesselwang (DE)
(72) Erfinder: Beller, Johann, 87672 Rosshaupten (DE); Zeller, Robert, 87439 Kempten (DE)
(74) Vertreter: Andres, Angelika Maria

(56) Entgegenhaltungen:
- WO-A-98/31935
- US-A- 5 701 646
- US-A- 5 935 106

## Beschreibung

Die Erfindung betrifft eine Vorrichtung zum Erzeugen und Führen einer Fluidströmung mit einer Verdrängerpumpe und mit einer Meßanordnung sowie ein Verfahren zur Überwachung dieser Vorrichtung.

Verdrängerpumpen sind bekanntlich Pumpen, die betriebsmäßig eine diskontinuierliche, insb. pulsierende, Fluidströmung im Lumen eines wenigstens abschnittsweisen, insb. elastisch, verformbaren Strömungsgefäßes, z.B. eines Schlauches, erzeugen. So ist in den DE-A 196 47 882, US-A 49 09 710, US-A 51 65 873, US-A 51 73 038, US-A 52 63 830, US-A 53 40 290, US-A 56 83 233, US-A 57 01 646, US-A 58 71 341, US-A 58 88 052, WO-A 97/41 353 und WO-A 98/31 935 jeweils eine Vorrichtung zum Erzeugen und Führen einer diskontinuierlichen Fluidströmung gezeigt, welche Vorrichtung eine Verdrängerpumpe mit mindestens einem dem Führen der Fluidströmung dienenden Strömungsgefäß von verformbarem Lumen und mit einem Pumpantrieb zum Verformen des Lumens des Strömungsgefäßes umfaßt.

Im Betrieb der Verdrängerpumpe wirkt der Pumpantrieb abschnittsweise derart auf das Fluid führende Strömungsgefäß ein, daß es in dessen Lumen temporär, insb. oszillierend, verformende und somit das Fluid gerichtet transportierende Verdrängerbewegungen versetzt wird. Bei den in US-A 49 09 710, US-A 51 73 038, US-A 53 40 290, US-A 57 01 646, US-A 58 71 341 und WO-A 97/41 353 beschriebenen Verdrängerpumpen werden jeweils peristaltische Verdrängerbewegungen durch eine am Strömungsgefäß anliegende, nicht-kreiszylindrische Mantelfläche eines Pumpantriebes erzeugt, der um eine Drehachse rotiert, während in den US-A 51 65 873, US-A 52 63 830, US-A 56 83 233, US-A 58 88 052 sowie in der WO-A 98/31 935 die Verdrängerbewegungen durch lineare Schubbewegungen bewirkt werden, die ein Schubstößel umfassender Pumpantrieb gegen das Strömungsgefäß ausführt.

Als Antriebsmotor für den Pumpantrieb wird üblicherweise ein Elektromotor verwendet, der mittels einer Antriebswelle direkt mit dem Pumpantrieb mechanisch gekoppelt ist. Antriebsmotor und Pumpantrieb können aber auch über ein Zahnrad- oder eine Treibriemengetriebe mechanisch aneinander gekoppelt sein. Des weiteren können z.B. auch eine Exzenter- oder eine Nockenscheibe oder ein Kurbelgetriebe als eine mechanische Kopplung zwischen dem Elektromotor und dem Pumpantrieb dienen, vgl. hierzu die DE-A 196 47 882, US-A 51 65 873, US-A 52 63 830, US-A 56 83 233 sowie US-A 58 88 052. Anstelle eines Elektromotors kann, wie z.B. in der WO-A 98/31 935 beschrieben, ein pneumatischer oder hydraulischer Kolbenmotor als Antriebsmotor zum Erzeugen linearer Stößel-Schubbewegungen verwendet werden.

Verdrängerpumpen der beschriebenen Art sind aufgrund einer im wesentlichen homogen ausgebildeten, glatten Innenwandung des Strömungsgefäßes sowie aufgrund des Fehlens von in der Fluidströmung rotierenden Antriebselementen besonders für solche Anwendungsfälle geeignet, bei denen an das Fluid führende Lumen des Strömungsgefäßes hohe chemische und/oder biologische Reinheitsanforderungen gestellt sind. Verdrängerpumpen werden daher z.B. häufig in Probennehmern für chemisch-biologische Analysen, insb. im Trink- oder im Abwasserbereich, verwendet. So sind z.B. in der US-A 55 87 926 und US-A 57 01 646 entsprechende Probennehmer mit jeweils einer Verdrängerpumpe gezeigt. Insbesondere die US-A-5 701 646 beschneibt die Verwendung eines piezoelektrischen Filmes zum Messen der Dehnung des Strömmungsgefäßes.

Ein für den Betrieb derartiger Probennehmer, insb. für das Dosieren von Flüssigkeitsproben, wichtiger physikalischer Parameter ist ein tatsächlich gefördertes oder abdosiertes Flüssigkeitsvolumen. Zu dessen Bestimmung wird ein momentaner Volumendurchfluß der Flüssigkeitsströmung als ein Maß für ein je Zeiteinheit geförderte Flüssigkeitsvolumen ermittelt und über eine Förderzeit integriert.

Im stationären Betrieb der Verdrängerpumpe ist der Volumendurchfluß insb. von einer Geschwindigkeit der Verdrängerbewegungen abhängig. Über einen weiten Arbeitsbereich der Pumpe ist dieser Zusammenhang praktisch linear, d.h. der Volumendurchfluß ist proportional zur Geschwindigkeit der Verdrängerbewegungen und damit auch proportional zu einer eingestellten Oszillationsfrequenz des Lumens. Oftmals wird daher auch, insb. im stationären Betrieb der Verdrängerpumpe, für eine eingestellte Verdrängerbewegung ein mittlerer Volumendurchfluß der Berechnung des geförderten Fluidvolumens zu Grunde gelegt.

Die Verdrängerbewegung des Strömungsgefäßes und damit die Oszillationen dessen Lumens werden üblicherweise indirekt ermittelt. Dazu werden eine Antriebsbewegung des Antriebsmotors, z.B. an dessen Antriebswelle, mittels elektrodynamischer oder optischer Drehzahlmesser erfaßt und in ein diese Antriebsbewegung repräsentierendes Antriebssignal abgebildet. In einer entsprechenden Auswerte-Elektronik wird das Antriebssignal in den Volumendurchfluß und/oder das geförderte Fluidvolumen repräsentierende Meßsignale umgewandelt.

Die Antriebsbewegung und somit auch die vom Antriebssignal abgeleiteten Meßsignale sind jedoch nur dann repräsentativ für den Volumendurchfluß, wenn einerseits das Strömungsgefäß in einer bekannten Weise, insb. vollständig, mit Flüssigkeit befüllt ist, und wenn andererseits zwischen dem Pumpantrieb und dem Antriebsmotor kein Schlupf auftritt. Letzteres ist z.B. bei einer Treibriemenverbindung oder bei einem auf die Antriebswelle lediglich aufgepreßten Pumpantrieb ohne weiteres möglich.

Die Art und Weise der Befüllung des Strömungsgefäß wiederum ist in einem hohen Maße von dessen momentaner Einbaulage, insb. von einer momentanen Ansaughöhe, abhängig. Diese kann zwar a priori, z.B. während einer Inbetriebnahme, festgestellt und als Einstellwert in der Auswerte-Elektronik ohne weiteres hinterlegt werden; bei, insb. mobil betriebenen, Probennehmern ist die Einbaulage jedoch in einem hohen Maße veränderlich, d.h. für jeden Einsatzfall neu zu ermitteln und ggf. abzuspeichern. Des weiteren kann sich die Einbaulage, insb. auch bei festinstallierten Probennehmern, z.B. dadurch ändern, daß der Flüssigkeitspegel an einer entsprechenden Flüssigkeits-Entnahmestelle betriebsbedingt mehr oder minder großen Schwankungen unterliegt.

Es hat sich ferner gezeigt, daß auch Materialeigenschaften des Strömungsgefäßes, wie z.B. dessen Dichtigkeit, dessen Elastizität oder eine Beschaffenheit der Innenwandung, über die gesamte Betriebszeit gesehen dauerhaften Veränderungen unterliegen können. So können z.B. Ablagerungen an der Innenwandung zu abschnittsweise Querschnittsverengungen oder Verstopfungen des Strömungsgefäßes führen und müssen dementsprechend rechtzeitg erkannt oder ausgeschlossen werden. Ferner können auch Beschädigungen des Strömungsgefäßes, wie z.B. Leckagen, eine Unbrauchbarkeit der Vorrichtung nach sich ziehen.

Zur Überwachung einer Verdrängerpumpe, insb. hinsichtlich eines momentanen Betriebszustandes des Pumpantriebes und/oder des Strömungsgefäßes, sind daher zusätzliche Maßnahmen erforderlich, die einen oder mehrere der vorgenannten Parameter im Betrieb detektieren und die den Einfluß dieser Parameter auf den errrechneten Volumendurchfluß entsprechend kompensieren.

Eine Aufgabe der Erfindung besteht daher darin, eine Vorrichtung mit einer Verdrängerpumpe und mit einer Meßanordnung anzugeben, die eine tatsächliche Verdrängerbewegung des Strömungsgefäßes robust und zuverlässig erfaßt und ein diese repräsentierendes Meßsignal liefert, das insb. zum Erzeugen eines den momentanen Volumendurchfluß repräsentierenden Durchflußschätzwerts und/oder zum Erzeugen eines einen momentanen Betriebszustand signalisierenden Statussignals geeignet ist.

Eine weitere Aufgabe der Erfindung ist es, ein Verfahren anzugeben, das der Überwachung einer derartigen Vorrichtung dienende Informationen liefert.

Zur Lösung der Aufgabe besteht die Erfindung in einer

Vorrichtung zum Erzeugen einer Fluidströmung, welche Vorrichtung umfaßt:
- eine Verdrängerpumpe
   -- mit mindestens einem dem Führen eines Fluids dienenden Strömungsgefäß von verformbarem Lumen,
   -- mit einem Pumpantrieb zum Erzeugen von das Lumen verformenden und die Fluidströmung bewirkenden Verdrängerbewegungen des Strömungsgefäßes, und
   -- mit einem Trägermittel zum Haltern des Strömungsgefäßes
- wobei das Strömungsgefäß im Betrieb vom Pumpantrieb temporär und abschnittsweise derart gegen das Trägermittel zusammengedrückt wird, daß dieses elastisch gedehnt wird, sowie
- eine auf die vom Strömungsgefäß ausgeführten Verdrängerbewegungen reagierende Meßanordnung
   -- mit einem Dehnungssensor, der eine Dehnung des Trägermittels erfaßt und ein die vom Strömungsgefäß ausgeführten Verdrängerbewegungen repräsentierendes Sensorsignal liefert und
   -- mit einer Auswerte-Elektronik für das Sensorsignal.

Ferner besteht die Erfindung in einem Verfahren zum Überwachung einer dem Erzeugen einer Fluidströmung dienenden Vorrichtung, die umfaßt:
- eine Verdrängerpumpe
   -- mit mindestens einem dem Führen eines Fluids dienenden Strömungsgefäß von verformbarem Lumen,
   -- mit einem Pumpantrieb zum Erzeugen von das Lumen verformenden und die Fluidströmung bewirkenden Verdrängerbewegungen des Strömungsgefäßes,
   -- mit einem Antriebsmotor für den Pumpantrieb und
   -- mit einem Trägermittel zum Haltern des Strömungsgefäßes sowie
- eine auf die vom Strömungsgefäß ausgeführten Verdrängerbewegungen reagierende Meßanordnung mit einem Dehnungssensor zum Erfassen einer Dehnung des Trägermittels, welches Verfahren folgende Schritte umfaßt:
- Bewirken von Antriebsbewegungen des Antriebsmotor zum Erzeugen der Verdrängerbewegungen des Strömungsgefäßes,
- Erfassen des ersten Drucks mittels des Drucksensors zum Erzeugen eines die Verdrängerbewegungen momentan repräsentierendes Sensorsignals und
- Erzeugen eines einen momentanen Betriebszustand der Vorrichtung signalisierenden Statussignals mittels des Sensorsignals.

Des weiteren besteht die Erfindung in der Verwendung einer erfindungsgemäßen Vorrichtung in einem Probennehmer.

Nach einer bevorzugten ersten Ausgestaltung der Erfindung erzeugt die Auswerte-Elektronik mittels des Sensorsignals einen Durchflußschätzwert, der einen momentanen Volumendurchfluß der Fluidströmung repräsentiert.

Nach einer bevorzugten zweiten Ausgestaltung Variante der Erfindung erzeugt die Auswerte-Elektronik mittels des Sensorsignals ein erstes Meßsignal, das eine Frequenz der Verdrängerbewegungen repräsentiert.

Nach einer bevorzugten dritten Ausgestaltung der Erfindung erzeugt die Auswerte-Elektronik mittels des Sensorsignals einen Volumenschätzwert, der ein totalisiertes Fördervolumen repräsentiert.

Nach einer bevorzugten vierten Ausgestaltung der Erfindung erzeugt die Auswerte-Elektronik mittels des Sensorsignals ein Statussignal, das einen momentanen Betriebszustand der Verdrängerpumpe repräsentiert.

Ein Grundgedanke der Erfindung ist es, die Verdrängerbewegung des Strömungsgefäßes bzw. die Oszillationen von dessen Lumen nicht anhand von deren Ursachen, nämlich den Antriebsbewegungen des Antriebsmotors, sondern anhand von deren Wirkungen in der Vorrichtung zu ermitteln. Die zu erfassenden Reaktionen der Vorrichtung auf die Verdrängerbewegungen sind z.B. eine, insb. elastische, partielle Verformung des Trägermittels der Verdrängerpumpe.

Ein Vorteil der Erfindung besteht darin, daß der Volumendurchfluß unabhängig von der zwischen dem Antriebsmotor und dem Pumpantrieb bestehenden mechanischen Kopplung und praktisch mittels eines einzigen Sensorsignals ermittelt werden kann.

Ein weiterer Vorteil der Erfindung ist es, daß die Meßanordnung und somit auch das Verfahren sowohl bei Vorrichtungen mit elektromotorisch angetriebenen Verdrängerpumpen als auch bei Vorrichtung mit hydraulisch oder pneumatisch angetriebenen Verdrängerpumpen eingesetzt werden kann.

Ein anderer Vorteil der Erfindung ist ferner darin zu sehen, das auch bereits bestehende Vorrichtungen der beschriebenen Art ohne weiteres mit einer derartigen Meßanordnung nachgerüstet werden können.

Die Erfindung und weitere Vorteile werden anhand von Ausführungsbeispielen näher erläutert, die in den Figuren der Zeichnung dargestellt sind; gleiche Teile sind in den Figuren mit gleichen Bezugszeichen versehen. Falls es der Übersichtlichkeit dienlich ist, wird auf die Darstellung bereits vergebener Bezugszeichen in nachfolgenden Figuren verzichtet.
- Fig. 1: zeigt schematisch die Verwendung einer Vorrichtung zum Transportieren eines Fluids in einem Probennehmer,
- Fig. 2: zeigt ein Ausführungsbeispiel einer Verdrängerpumpe der Vorrichtung gemäß Fig. 1 in einer Vorderansicht,
- Fig. 3: zeigt die Verdrängerpumpe gemäß Fig. 2 teilweise geschnitten in einer um eine Längsachse I-I der Fig. 2 gedrehten Seitenansicht,
- Fig. 4: zeigt schematisch eine erste Wirkung der Verdrängerpumpe gemäß Fig. 2 sowie eine auf diese erste Wirkung reagierende Meßanordnung, die jedoch nicht im Rahmen dieser Erfindung beansprucht wird.
- Fig. 5: zeigt schematisch anhand eines Ausschnitts der Seitenansicht von der Fig. 3 eine zweite Wirkung der Verdrängerpumpe sowie eine auf diese zweite Wirkung reagierende Meßanordnung, gemäß dieser Erfindung.
- Fig. 6: zeigt schematisch im Blockschaltbild eine Ausgestaltung einer Auswerte-Elektronik der Meßanordnung von Fig. 4 und/oder 5,
- Fig. 7: zeigt schematisch im Blockschaltbild eine andere Ausgestaltung der Auswerte-Elektronik der Meßanordnung von Fig. 1 und
- Fig. 8: zeigt zeitliche Verläufe von mittels der Meßanordnung erzeugten Signalen.

In der Fig. 1 ist eine Vorrichtung zum Transportieren eines Fluids, insb. einer Flüssigkeit, mittels einer Verdrängerpumpe 1 dargestellt. Die Vorrichtung ist in besonders vorteilhafter Weise für eine Verwendung in der Entnahme und ggf. dem Speichern von Flüssigkeiten dienenden Probennehmer PN geeignet.

Die Verdrängerpumpe 1 umfaßt in einem Ausführungsbeispiel gemäß der Fig. 2, 3 ein, insb. als Pumpen-Gehäuse ausgebildetes, Trägermittel 11, einen von diesem gehalterten, insb. als Verdränger ausgebildeten, Pumpantrieb 12 sowie ein Strömungsgefäß 13 von veränderbarem Lumen 13A, insb. von wenigstens abschnittsweise veränderbarem Querschnitt, zum Führen des Fluids. Als Strömungsgefäß 13 können alle in derartigen Verdrängerpumpen üblichen, z.B. aus Polyethylen oder Silikon bestehenden, elastischen Schläuche verwendet werden. Das Strömungsgefäß 13 kann dabei sowohl einteilig als auch als mehrteilig ausgeführt sein.

Im Betrieb der Vorrichtung wird das Strömungsgefäß 13 mittels des Pumpantriebs 12 derart in eine, insb. peristaltische, Verdrängerbewegung s₁₃ von vorgebbarer Frequenz, z.B. in einem Bereich von 10 Hz bis 20 Hz, versetzt, daß das in dessen oszillierenden Lumen 13A befindliche Fluid, insb. pulsierend, in einer vorgegebenen Durchflußrichtung strömt. Bei der Vorrichtung gemäß dem Ausführungsbeispiel ist die Verdrängerbewegung praktisch eine Wellenbewegung einer Wandung des Strömungsgefäßes 13 und somit des von dieser umschlossenen Lumens 13A, wobei eine Laufgeschwindigkeit der Wellenbewegung den Volumendurchfluß einstellt, vgl. Fig. 4.

Zum Erzeugen der Verdrängerbewegung s₁₃ wirkt der Pumpantrieb 12, wie in Fig. 4 schematisch dargestellt, mit einer zeitlich und örtlich, insb. periodisch, veränderlichen Kompressionskraft F auf das Strömungsgefäß 13 ein, und zwar so, daß innerhalb eines pumpwirksamen Kompressionsbereichs das Strömungsgefäß 13 und somit dessen Lumen 13A fluidverdrängend, insb. elastisch, verformt werden. Dies wird bei der Verdrängerpumpe 1 des Ausführungsbeispiels gemäß Fig. 2, 3 dadurch bewirkt, daß der Pumpantrieb 12 mit nicht-kreisförmigen Querschnitt auf dem Strömungsgefäß 13 abrollen gelassen und somit das Strömungsgefäß 13, sich gegen das Trägermittel 11 abstützend, periodisch zusammengedrückt und entspannen gelassen wird. Gemäß Fig. 2 liegt der Pumpantrieb 12 dazu abschnittsweise am ebenfalls vom Trägermittel 11 gehalterten Strömungsgefäß 13 an.

Der Pumpantrieb 12 ist im Ausführungsbeispiel als ein trommel- oder scheibenförmiger Verdränger von nicht-kreisförmigem Querschnitt, also als ein Verdränger mit einer nicht-kreiszylindrischer Mantelfläche, ausgebildet. Dazu weist der Verdränger, hier vier, voneinander beabstandete, insb. drehbar gehalterte, rollenförmige Wälzelemente auf, die im Betrieb der Verdrängerpumpe 1 entsprechend einer eingestellten Drehrichtung des Pumpantriebs 12 sequentiell auf das Strömungsgefäß 13 einwirken. Als Pumpantrieb 12 können aber auch alle anderen in derartige Pumpen üblicherweise verwendeten Verdränger mit nicht-kreisförmigem Querschnitt oder aber auch rotatorische Pumpantriebe mit exzentrisch gelagertem Wälzelement dienen, vgl. die US-A 51 73 038, US-A 56 83 233, US-A 57 01 646, US-A 58 71 341 und WO-A 97/41 353. Anstelle rotatorischer Pumpantriebe können auch lineare Pumpantriebe verwendet werden, die z.B. mittels Schubstößeln oder schraubenförmig gewundenen Verdrängen realisiert sind, vgl. die US-A 49 09 710, US-A 51 65 873, US-A 58 88 052 und US-A 52 63 830.

Der Pumpantrieb 12 ist, wie bei Verdrängerpumpen mit rotatorischem Pumpantrieb üblich, mit einer Antriebswelle 15 eines, insb. elektrischen, Antriebsmotors 14, z.B. über ein Getriebe oder eine Treibriemen-Verbindung, mechanisch gekoppelt; er kann aber auch direkt auf die Antriebswelle 15 aufgesteckt sein. Im Betrieb führt der Antriebsmotor 14 entsprechende Antriebsbewegungen von vorgegebener Geschwindigkeit aus - hier Drehbewegungen mit einer zur Frequenz der Verdrängerbewegungen s₁₃ proportionalen, insb. einstellbaren, Motor-Drehzahl von z.B. 200 min⁻¹ bis 3000 min⁻¹, die über die Antriebswelle 15, ggf. mittels Getriebe untersetzt, auf den Pumpantrieb 12 übertragen werden. Für den Fall, daß der Pumpantrieb 12 als linearer Pumpantrieb 12 ausgeführt ist, kann er auch mittels eines hydraulischen oder mittels eines pneumatischen Motors angetrieben sein, vgl. WO-A 98/31 935.

Zum Aufnehmen von Flüssigkeit im Betrieb der Vorrichtung, kommuniziert das Strömungsgefäß 13 mit einem einlaßseitigen Ende mit einer entsprechenden Flüssigkeits-Entnahmestelle. Wie in der Fig. 1 schematisch dargestellt, kann das Aufnehmen von Flüssigkeit dadurch erfolgen, daß das Strömungsgefäß 13 in die, z.B. in einem offenen Gerinne oder Becken geführte, Flüssigkeit eingetaucht und diese aufgrund des in der oben beschriebene Weise oszillierenden Lumens 13A entgegen der Schwerkraft angesaugt wird; die Flüssigkeit kann aber auch von einer geeigneten Flüssigkeits-Entnahmestelle aus in Richtung der Schwerkraft und/oder aus einer Rohrleitung einströmen gelassen werden.

Ferner umfaßt die Vorrichtung eine auf die vom Strömungsgefäß 13 ausgeführten Verdrängerbewegungen s₁₃ reagierende Meßanordnung 2 mit einer Auswerte-Elektronik 22, der ein die Verdrängerbewegungen s₁₃ repräsentierendes Sensorsignal x₂₁ zugeführt ist.

Zum Erzeugen des Sensorsignals x₂₁ umfaßt die Meßanordnung 2 in einem ersten Beispiel, das nicht Teil dieser Erfindung ist, dazu einen das Fluid berührenden, insb. kapazitiver oder resistiven, Drucksensor 21', der, wie in der Fig. 4 schematisch dargestellt, auf einen momentan im Fluid wirkenden, insb. statischen, ersten Druck p₁ im Lumen 13A reagiert. Dazu weist der Drucksensor 21 mindestens eine mittels wenigstens einer Druckmembran gegen das Lumen 13A isolierte und im Betrieb über diese wenigstens eine Druckmembran mit dem Druck p₁ beaufschlagte Druckmeßkammer auf.

Bei dem zu erfassenden Druck p₁ handelt es sich praktisch um einen mittels der Verdrängerpumpe 1 in einem einlaßseitigen Bereich des Strömungsgefäßes 13 eingestellten momentanen Innendruck, der sich in einer kalibrierbaren Abhängigkeit von einem momentanen Betriebszustand der Vorrichtung, z.B. der momentanen Einbaulage und/oder Befüllung des Strömungsgefäßes sowie und/oder der momentanen Frequenz der Verdrängerbewegungen s₁₃, einstellt. Im Betrieb der Verdrängerpumpe 1 ist Druck p₁ zumindest zeitweise, insb. auch bei nicht mit Flüssigkeit gefülltem Strömungsgefäß 13, auf einen Bereich von 200 hPa bis 400 hPa (0,2 bar bis 0,4 bar) und damit niedriger als ein von außen auf das Strömungsgefäß 13 wirkender statischer zweiter Druck p₂ eingestellt. Der Druck p₂ kann z.B. ein atmosphärischer Luftdruck von ca. 1000 hPa sein.

Bei diesem Beispiel, das nicht Teil dieser Erfindung ist dient die Meßanordnung 2 insb. dazu, den Druck p₁ auch dann zu erfassen und in das Sensorsignal x₂₁ abzubilden, wenn der Druck p₁ momentan niedriger als der Druck p₂ eingestellt ist. Dazu kann der Drucksensor 21' sowohl als ein den Druck p₁ absolut erfassender Drucksensor mit evakuierter Druckmeßkammer als auch den Druck p₁ relativ zum Druck p₂ erfassender Drucksensor ausgeführt sein. Zum Haltern des Drucksensor 21' ist ein Abschnitt des Strömungsgefäßes 13, wie in Fig. 4 schematisch dargestellt, bevorzugt als ein Adapter ausgebildet.

Nach der Erfindung umfaßt die Meßanordnung 2 einen, insb. direkt auf dem Trägermittel 11 fixierten piezo-resistiven, Dehnungssensor 21'', der, wie in der Fig. 5 schematisch dargestellt, eine von den Verdrängerbewegungen s₁₃ des Strömungsgefäßes 13 bewirkte Dehnung des Trägermittels 11 erfaßt und in das Sensorsignal x₂₁ wandelt. Als Dehnungssensör 21" kann ferner auch ein die Dehnung relativ oder absolut erfassender Weg-, Geschwindigkeits- oder Beschleunigungssensor dienen.

Aufgrund des Zusammendrückens des Strömungsgefäßes 13 gegen das Trägermittel 11, wird die auf das Strömungsgefäß 13 wirkende Kompressionskraft F des Pumpantriebs 12 teilweise in eine auf das Trägermittel 11 einwirkende Druckfederkraft umgewandelt, wodurch auch das Trägermittel 11 abschnittsweise, insb. elastisch, verformt wird. Dies ist in der Fig. 5 mittels der punktierten Linien schematisch dargestellt. Dabei erfährt das Trägermittel 11 eine meßbare Dehnung, deren Ausmaß insb. vom momentanen Druck p₁ im Lumen 13A des Strömungsgefäßes 13 mitbestimmt ist. Ferner ist die Druckfederkraft und somit auch die Dehnung des Trägermittels 11 z.B. auch vom Material, insb. von dessen Elastizitäts-Modul, und/oder einer momentanen Raumform des Strömungsgefäßes 13 abhängig.

Diese Abhängigkeit der Verformung des Trägermittels 11 ist mittels entsprechender Kalibriermessungen genau zu ermitteln, bei denen das Strömungsgefäß 13 z.B. nacheinander definiert mit entsprechenden Flüssigkeiten befüllt oder leer gelassen ist und ein entsprechender momentaner Signalwert des Sensorsignals x₂₁ als Referenzwert für die momentane Befüllung in der Auswerte-Elektronik 22 abgespeichert wird.

Das gemäß dem genannten ersten Beispiel mittels des Drucksensors 21' erzeugte Sensorsignal x₂₁ kann in vorteilhafter Weise dazu verwendet werden, einen den Volumendurchfluß momentan repräsentierenden Durchflußschätzwert Xᵥ und/oder einen das totalisierte Fördervolumen, also den über eine Förderdauer integrierten Volumendurchfluß, repräsentierenden Volumenschätzwert zu ermitteln.

Nach einer Ausgestaltung umfaßt die Auswerte-Elektronik 22, wie in Fig. 6 dargestellt, eine einen Signalanteil des Sensorsignals x₂₁, insb. mit der Frequenz der Verdrängerbewegung s₁₃, übertragende Bandpaß-Schaltung 220 von einstellbarer Bandbreite und einen ausgangsseits der Bandpaß-Schaltung 220 nachgeschaltete Frequenzzähler-Schaltung 221. Als Bandpaß-Schaltung 220 können z.B. dem Fachmann bekannte Switched-Capacitor-Filter und/oder spannungsgesteuerte Aktivfilter dienen.

Mittels der Bandpaß-Schaltung 220 und der Frequenzzähler-Schaltung 221 wird das Sensorsignal x₂₁ in ein, insb. digitales, erstes Meßsignal x₂₂₁ umgeformt, wobei ein momentaner Signalwert X_{ω} des Meßsignals x₂₂₁ die Frequenz der Verdrängerbewegungen s₁₃ repräsentiert.

Die Bandpaß-Schaltung 220 dient insb. dem Entfernen von Gleichanteilen des Sensorsignals x₂₁ sowie zur Unterdrückung von höherfrequenten Störspannungen. Die Bandbreite der Bandpaß-Schaltung 220 ist dementsprechend so eingestellt, daß allfällige Änderungen der Frequenz der Verdrängerbewegung s₁₃, z.B. aufgrund von lastbedingten Schwankungen der Motor-Drehzahl, nicht zu einer Blockierung des Sensorsignals x₂₁ führen. Für den Fall, das diese Frequenz sich betriebsmäßig in einem weiten Bereich, von z.B. ± 5 s⁻¹, ändert, kann die Bandbreite der insb. als Switched-Capacitor-Schaltung konfigurierten Bandpaß-Schaltung 220 auch, z.B. mittels eines von der Auswerte-Elektronik 22 generierten, momentanen Einstellwerts für die Motor-Drehzahl, nachgeführt werden. Der Einstellwert kann hierzu z.B. von einem in der oben erwähnten Weise am Antriebsmotor direkt abgegriffenen Antriebssignal abgeleitet werden.

Für eine Vorrichtung der beschriebenen Art ist der Volumendurchfluß einer transportierten Flüssigkeit von der konkreten Realisierung der Verdrängerpumpe 1, nämlich der Ausführung des Pumpantriebs 12 und des Strömungsgefäßes 13, sowie von der Frequenz der Verdrängerbewegungen s₁₃ abhängig.

Neben der jeweiligen Ausprägung der Verdrängerbewegung s₁₃ wird der momentane Volumendurchfluß ferner auch von einer durch einen momentanen räumlichen Abstand zwischen der Verdrängerpumpe und einem Flüssigkeitspegel festgelegten Ansaughöhe mitbestimmt. Bei einer fest installierten Vorrichtung, z.B. bei Verwendung der Vorrichtung in einem ortsfesten Probennehmer PN, und einem praktisch unveränderlichen Flüssigkeitspegel ist diese Ansaughöhe bei der Inbetriebnahme der Vorrichtung entsprechend zu ermitteln und als ein Festwert Kₕ in der Auswerte-Elektronik 22 zu speichern. Für den Durchflußschätzwert Xᵥ gilt dann, insb. bei stationär strömender Flüssigkeit, in guter Näherung folgende einfache, durch eine entsprechende Kalibriermessung ohne weiteres zu verifizierende Proportionalität: ${X}_{v} = {K}_{1} ⋅ {K}_{h} ⋅ {X}_{ω}$

Darin ist K₁ eine die Abhängigkeit des Volumendurchflusses von der Frequenz der Verdrängerbewegung s₁₃ und von der momentanen Ansaughöhe vermitteltende, insb. durch Kalibration zu bestimmende, Konstante. Falls erforderlich, kann der Durchflußschätzwert Xᵥ selbstverständlich auch mittels eines Polynoms höherer Ordnung approximiert werden.

Somit kann für den Fall eines stationären Betriebs der Vorrichtung der Durchflußschätzwert Xᵥ in vorteilhafter Weise vom Meßsignal x₂₂₁ praktisch direkt abgeleitet werden. Bei der Verdrängerpumpe 1 gemäß dem in der Fig. 2 dargestellten Biespiel ist der Volumendurchfluß praktisch proportional zu einem Vierfachen der Frequenz der Verdrängerbewegung s₁₃. Zur Ermittlung des Volumenschätzwerts ist der Durchflußschätzwert Xᵥ in entsprechender Weise lediglich über die Förderdauer zu integrieren, z.B. durch Multiplikation mit derselben oder durch Multiplikation mit einer Anzahl gemessener Nulldurchgänge des bandpaß-gefilterten Sensorsignals ausgangs der Bandpaß-Schaltung 220.

Bei einer veränderlichen Einbaulage des Strömungsgefäßes 13, z.B. bei der Verwendung der Vorrichtung in einem mobilen Probennehmer PN, und/oder bei schwankendem Flüssigkeitspegel ist die momentane Ansaughöhe für eine genauere Ermittlung des Durchflußschätzwerts Xᵥ jedoch entsprechend zu aktualisieren.

Zur Realisierung der Gln. (1) umfaßt die Auswerte-Elektronik 22 ferner einen Mikrocomputer 227, dem das Meßsignal X₂₂₁ und/oder das Meßsignal x₂₂₃ und ggf. das Meßsignal x₂₂₂ eingangsseitig über entsprechende analog-zu-digital wandelnde Signal-Ports zugeführt ist; falls erforderlich können selbstverständlich auch die Frequenzzähler-Schaltung 221 und/oder die GleichrichterSchaltung 223 als Digitalschaltung dargestellt werden, denen dann selbstverständlich ein ausgangs der Bandpaß-Schaltung 220 entsprechend digitalisertes Sensorsignal zugeführt wird.

Das mittels des Sensors 21" gemäß der Erfindung erzeugte Sensorsignal x₂₁ kann in vorteilhafter Weise auch dazu verwendet werden, mittels der Auswerte-Elektronik 22 ein, insb. digitales, Statussignal Z zu erzeugen, das einen momentanen Betriebszustand der Verdrängerpumpe 1 signalisiert.

Nach einer bevorzugten Ausgestaltung der Erfindung weist die Auswerte-Elektronik 22 daher, wie in Fig. 7 schematisch dargestellt, einen ersten Schmitt-Trigger 224 auf, der das Meßsignal x₂₂₁ ausgangs der Frequenzzähler-Schaltung 221 in ein binäres erstes Überwachungssignal x₂₂₁' umwandelt. Dazu wird das Meßsignal x₂₂₁ mit einem Frequenz-Referenzwert des Schmitt-Triggers 224 verglichen, der so eingestellt ist, daß das Überwachungssignal x₂₂₁' einen High-Pegel annimmt, wenn die Frequenz der Verdrängerbewegung s₁₃ größer oder gleich einer im stationären Betrieb der Verdrängerpumpe 1 sich minimal einstellenden Frequenz ist. Der Frequenz-Referenzwert während der Inbetriebnahme für die Verdrängerpumpe 1 ermittelt und eingestellt werden, die dazu z.B. mit einer im Betrieb maximal zu erwartenden Last beaufschlagt ist.

Nach einer anderen bevorzugten Weiterbildung der Erfindung umfaßt die Auswerte-Elektronik 22, wie in Fig. 7 dargestellt, einen dritten Schmitt-Trigger 226, dem eingangs das Meßsignal x₂₂₃ angelegt ist. Ein entsprechender Befüllungs-Referenzwert des Schmitt-Triggers 226 ist hier so eingestellt, daß ein ausgangsseits geliefertes binäres drittes Überwachungssignal x₂₂₃' einen High-Pegel annimmt, wenn daß Strömungsgefäß 13 mindestens mit einem vorgegebenen Minimalvolumen der zu fördernden Flüssigkeit gefüllt ist; anderenfalls, insb. bei einer erhöhten Luftblasenbildung im Fluid, weist das Überwachungssignal einen Low-Pegel auf. Der einzustellende Befüllungs-Referenzwert kann z.B. mittels einer entsprechende Kalibriermessung ermittelt und während der Inbetriebnahme eingestellt werden.

Das Überwachungssignal x₂₂₁', das Überwachungssignal x₂₂₂' und/oder das Überwachungssignal x₂₂₃' ist, falls erforderlich via Analog-zu-Digital-Wandler, dem Mikrocomputer 227 der Auswerte-Elektronik 22 zugeführt. Ausgangsseits des Mikrocomputers 227 kann das Statussignal Z via Ausgabe-Port sequentiell oder parallel, z.B. an eine dem Visualisieren des momentanen Betriebszustandes dienende Anzeige-Einheit der Vorrichtung, ausgegeben werden. Das Statussignal Z kann ferner einer Steuer-Elektronik für die Verdrängerpumpe angelegt sein, die z.B. bei einem mittels der Meßanordnung 2' detektierten Fehler der Vorrichtung die Verdrängerpumpe 1 abschaltet. Falls erforderlich, kann das Überwachungssignal x₂₂₁' auch vom Meßsignal X₂₂₁ mittels in den Mikrocomputer 227 implementierten Triggerfunktionen abgeleitet werden.

Mittels des Mikrocomputers 227 ist ferner bevorzugt eine getriggerte Start-Funktion realisiert, die dazu dient, das Überwachungssignal X₂₂₁' erst nach dem Einschalten der Verdrängerpumpe 1, und zwar nach dem Ablauf einer eingestellten, einer Anlaufdauer entsprechenden Zeitvorgabe auszuwerten.

Zum Triggern der Start-Funktion dient ein viertes Überwachungssignal y₁₄ der Vorrichtung, das eine im Betrieb in die Verdrängerpumpe 1 eingespeiste, insb. elektrische, Antriebsenergie E signalisiert. Überwachungssignal y₁₄ kann z.B. ein binäres Schaltsignal sein, das mit einem High-Pegel signalisiert, daß die Verdrängerpumpe 1 eingeschaltet ist und das mit einem Low-Pegel signalisiert, daß die Verdrängerpumpe 1 ausgeschaltet ist. Als Überwachungssignal y₁₄ kann aber auch ein Meßsignal dienen, das z.B. einen momentan in die Verdrängerpumpe 1 eingespeisten Strom repräsentiert. Ferner kann das Einstellsignal y₁₄ auch von vorgenanntem Antriebssignal, z.B. mittels amplitudenmessender oder effektivwert-messender Wechsel-zu-Gleichsignal-Wandler, abgeleitet sein.

Die Zeitvorgabe für die Start-Funktion ist so eingestellt, daß sich die Verdrängerpumpe 1 nach dem Einschalten sicher im stationären Betrieb befindet, für den Fall, daß keine Störung vorliegt. Die Anlaufdauer bis zum Erreichen des stationären Betrieb ist wiederum durch entsprechende Kalibriermessungen zu ermitteln und in die Zeitvorgabe umzuwandeln. In der Fig. 8 ist dazu beispielhaft ein Verlauf des Sensorsignals x₂₁ und ein dementsprechender Verlauf des Meßsignals x₂₂₁ während eines Übergangs in den stationären Betrieb dargestellt.

Nach einer anderen bevorzugten Ausgestaltung der Erfindung ist im Mikrocomputer 227 eine mittels der Start-Funktion aktivierte zweite Logik-Funktion implementiert, die einen zweiten Signalwert für das Statussignal Z einstellt, wenn das Überwachungssignal X₂₂₁' einen High-Pegel und das Überwachungssignal X₂₂₂' gleichzeitig einen Low-Pegel aufweist. Für diesen Fall kann das Statussignal Z z.B. nicht in die Flüssigkeit eingetauchtes Strömungsgefäß 13 und/oder ein ganz oder teilweise mit Luft befülltes, undichtes Strömungsgefäß 13 signalisieren.

Nach einer bevorzugten Ausgestaltung der der Erfindung, bei der das Sensorsignal x₂₁ in der vorbeschriebenen Weise die Verformungen des Trägermittels 11 signalisiert, ist im Mikrocomputer 227 eine mittels der Start-Funktion aktivierte dritte Logik-Funktion implementiert, die einen dritten Signalwert für das Statussignal Z einstellt, wenn das Überwachungssignal x₂₂₁' einen Low-Pegel und das Überwachungssignal y₁₄ gleichzeitig einen High-Pegel aufweist. Für diesen Fall kann das Statussignal Z z.B. einen fehlerhaften Pumpantrieb 12 signalisieren.

Es hat sich ferner gezeigt, daß das Trägermittel 11 auch bei stillstehendem Pumpantrieb 12 aufgrund einer vom sich abstützenden Strömungsgefäß 13 bewirkten mechanische Vorspannung bereits eine geringe elastische Verformung aufweist, die sich meßbar von einer Grundform des Trägermittels 11 bei nicht eingebautem Pumpantrieb 12 und/oder Strömungsgefäß 13, z.B. während einer Wartungs- oder Instandhaltungsmaßnahme, unterscheidet. Durch Festlegung eines entsprechenden unteren Grenzwertes für das Sensorsignal x₂₁ kann in der Auswerte-Elektronik 22 mittels eines einfachen Vergleichs aufgrund eines momentanen Signalwerts des Sensorsignals x₂₁ festgestellt werden, ob der Pumpantrieb 12 fehlerhaft eingebaut ist.

Neben dem Dehnungssensor 21'' kann die Meßanordnung noch andere Sensoren, z.B. zur Temperaturkompensation der Messung dienende Temperatursensoren, umfassen, die z.B. am Strömungsgefäß 13 oder auf dem Trägermittel 11 angebracht werden können.

## Patentansprüche

1. Vorrichtung zum Erzeugen einer Fluidströmung, welche Vorrichtung umfaßt:
- eine Verdrängerpumpe (1)
-- mit mindestens einem dem Führen eines Fluids dienenden Strömungsgefäß (13) von verformbarem Lumen (13A),
-- mit einem Pumpantrieb (12) zum Erzeugen von das Lumen (13A) verformenden und die Fluidströmung bewirkenden Verdrängerbewegungen (S₁₃) des Strömungsgefäßes (13), und
-- mit einem Trägermittel (11) zum Haltern des Strömungsgefäßes(13),
- wobei das Strömungsgefäß (13) im Betrieb vom Pumpantrieb (12) temporär und abschnittsweise derart gegen das Trägermittel (11) zusammengedrückt wird, daß dieses elastisch gedehnt wird, sowie
- eine auf die vom Strömungsgefäß (13) ausgeführten Verdrängerbewegungen (s₁₃) reagierende Meßanordnung (2)
- mit einem Dehnnungssensor (21''), der eine Dehnung des Trägermittels (11) erfaßt und ein die vom Strömungsgefäß (13) ausgeführten Verdrängerbewegungen (s₁₃) repräsentierendes Sensorsignal (x₂₁) liefert und
- mit einer Auswerte-Elektronik (22) für das Sensorsignal (x₂₁).

2. Vorrichtung nach Anspruch 1, bei der die Auswerte-Elektronik (22) mittels des Sensorsignals (X₂₁) ein erstes Meßsignal (x₂₂₁) erzeugt, das eine Frequenz der Verdrängerbewegungen (s₁₃) repräsentiert.

3. Vorrichtung nach einem der vorherigen Ansprüche, bei der die Auswerte-Elektronik (22) mittels des Sensorsignals (X₂₁) einen Durchflußschätzwert (Xᵥ) erzeugt, der einen momentanen Volumendurchfluß der Fluidströmung repräsentiert.

4. Vorrichtung nach einem der vorherigen Ansprüche, bei der die Auswerte-Elektronik (22) mittels des Sensorsignals (x₂₁) ein Statussignal (Z) erzeugt, das einen momentanen Betriebszustand der Verdrängerpumpe (1) repräsentiert.

5. Verwendung der Vorrichtung nach einem der vorherigen Ansprüche in einem Probennehmer (PN).

6. Verfahren zum Überwachung einer dem Erzeugen einer Fluidströmung, dienenden Vorrichtung, die umfaßt:
- eine Verdrängerpumpe (1)
-- mit mindestens einem dem Führen eines Fluids dienenden Strömungsgefäß (13) von verformbarem Lumen (13A),
-- mit einem Pumpantrieb (12) zum Erzeugen von das Lumen (13A) verformenden und die Fluidströmung bewirkenden Verdrängerbewegungen (s₁₃) des Strömungsgefäßes (13),
-- mit einem Antriebsmotor (14) für den Pumpantrieb und
-- mit einem Trägermittel (11) zum Haltern des Strömungsgefäßes (13) sowie
- eine auf die vom Strömungsgefäß (13) ausgeführten Verdrängerbewegungen (s₁₃) reagierende Meßanordnung (2) mit einem Dehnungssensor (21") zum Erfassen einer Dehnung des Trägermittels (11),
welches Verfahren folgende Schritte umfaßt:
- Bewirken von Antriebsbewegungen des Antriebsmotor 14 zum Erzeugen der Verdrängerbewegungen (s₁₃) des Strömungsgefäßes (13),
- Erfassen einer Dehnung des Trägermittels (11) zum Erzeugen eines die Verdrängerbewegungen (s₁₃) momentan repräsentierendes Sensorsignals (x₂₁) und
- Erzeugen eines einen momentanen Betriebszustand der Vorrichtung signalisierenden Statussignals (Z) mittels des Sensorsignals (x₂₁).

## Claims

1. A device for generating a fluid flow, said device comprising:
- a displacement pump (1)
- with at least one flow vessel (13) having a deformable lumen (13A) and serving to conduct a fluid,
- with a pump drive (12) for generating displacement movements (s₁₃) of the flow vessel (13), said displacement movements deforming, the lumen (13A) and effecting the fluid flow and
- with a support means (11) for holding the flow vessel (13),
- wherein the flow vessel (13) is compressed, temporarily and in sections, against the support means (11) by the pump drive (12) during operation in such a way that the support means (11) is elastically extended, and
- a measuring arrangement (2) responsive to the displacement movements (s₁₃) executed by the flow vessel (13),
- with a strain sensor (21") which detects extension of the support means (11) and delivers a sensor signal (x₂₁) representing the displacement movements (s₁₃) executed by the flow vessel (13) and
- with evaluation electronics (22) for the sensor signal (x₂₁).

2. A device according to claim 1, wherein the evaluation electronics (22) generate, by means of the sensor signal (x₂₁), a first measuring signal (x₂₂₁) representing a frequency of the displacement movements (s₁₃).

3. A device according to either one of the preceding claims, wherein the evaluation electronics (22) generate, by means of the sensor signal (x₂₁), an estimated flow-rate value (Xᵥ) representing a current volume flow rate of the fluid flow.

4. A device according to any one of the preceding claims, wherein the evaluation electronics (22) generate, by means of the sensor signal (x₂₁), a status signal (Z) representing a current operating state of the displacement pump (1).

5. Use of the device according to any one of the preceding claims in a sampler (PN).

6. A method of monitoring a device for generating a fluid flow, said device comprising:
- a displacement pump (1)
- with at least one flow vessel (13) having a deformable lumen (13A) and serving to conduct a fluid,
- with a pump drive (12) for generating displacement movements (s₁₃) of the flow vessel (13), said displacement movements deforming the lumen (13A) and effecting the fluid flow,
- with a drive motor (14) for the pump drive and
- with a support means (11) for holding the flow vessel (13), and
- a measuring arrangement (2) responsive to the displacement movements (s₁₃) executed by the flow vessel (13) and having a strain sensor (21") for detecting extension of the support means (11),
which method comprises the following steps:
- effecting drive movements of the drive motor (14) for generating the displacement movements (s₁₃) of the flow vessel (13),
- detecting extension of the support means (11) for generating a sensor signal (x₂₁) representing the current displacement movements (s₁₃) and
- generating, by means of the sensor signal (x₂₁), a status signal (Z) signalling a current operating state of the device.

## Revendications

1. dispositif pour la production d'un courant de flux, lequel dispositif comprend :
- une pompe volumétrique (1)
-- avec au moins un récipient de courant (13) avec des lumen déformables (13A) servant à conduire un fluide,
-- avec un entraînement (12) à pompe pour générer des mouvements de refoulement du récipient de courant déformant le lumen (13A) et générant le courant de fluide et
-- avec un moyen porteur (11) pour maintenir le récipient de courant (13),
- le récipient de courant (13) est comprimé lors du fonctionnement de l'entraînement de pompe (12) de façon temporaire et par tronçon contre le moyen porteur (11), de manière à ce que celui-ci se trouve étiré de façon élastique, ainsi
- qu'un dispositif réagissant aux mouvements de refoulement (s13) réalisés par le récipient de courant (13),
-- avec un capteur (21 ") de dilatation qui détecte une dilatation du moyen porteur (11) et délivre un signal de capteur (x21) représentant les mouvements de refoulement réalisés par le récipient de courant (13) et
-- avec une électronique d'évaluation (22) pour le signal de capteur.

2. Dispositif selon la revendication 1, dans lequel l'électronique d'évaluation (22) on génère au moyen du signal (x21) capteur un premier signal (x221) qui représente une fréquence des mouvements de refoulement (s13).

3. Dispositif selon une des revendications précédentes, dans lequel l'électronique d'évaluation (22) génère au moyen du signal (x21) capteur une valeur (Xv) d'estimation de débit, qui représente un débit volumétrique momentané du courant de fluide.

4. Dispositif selon une des revendications précédentes, dans lequel l'électronique d'évaluation (22) génère au moyen du signal (x21) capteur un signal (Z) d'état qui représente un état de service momentané de la pompe volumétrique (1).

5. Utilisation du dispositif selon une des revendications précédentes dans un dispositif (PN) de prélèvement d'échantillons.

6. Procédé pour la surveillance d'un dispositif servant à la production d'un courant de flux, lequel dispositif comprend :
- une pompe volumétrique (1)
-- avec au moins un récipient de courant (13) de lumens (13A) déformables servant au guidage d'un fluide,
-- avec un entraînement (12) de pompe pour la production de mouvements de refoulement du récipient de courant (13) déformés par le lumen (13A) et générant le courant de fluide,
-- avec un moteur d'entraînement (14) pour l'entraînement de pompe et
-- avec un moyen porteur (11) pour maintenir le récipient de courant (13) ainsi
- qu'un dispositif de mesure (2) réagissant aux mouvements de refoulement (s13) réalisés par le récipient de courant (13) avec un capteur de dilatation (21") pour la détection d'une dilatation du moyen porteur (11), lequel procédé comprend les étapes suivantes :
- génération de mouvements d'entraînement du moteur d'entraînement (14) pour la production des mouvements de refoulement du récipient de courant (13),
- détection d'une dilatation du moyen porteur (11) pour générer un signal capteur (x21) représentant momentanément les mouvements de refoulement (s13) et
- la production d'un signal de statut (Z) signalisant un état de fonctionnement momentané du dispositif au moyen du signal de capteur.
